# EUROPÄISCHE PATENTANMELDUNG

(11) **EP 4 123 097 A1**
(43) Veröffentlichungstag der Anmeldung: **25.01.2023**
(21) Anmeldenummer: 21187019.1
(22) Anmeldetag: 21.07.2021
(51) Int. Cl.: E04B 1/00

(54) **ANSCHLUSSKORB**

(71) Anmelder: AVI Alpenländische Veredelungs-Industrie Gesellschaft m.b.H., 8074 Raaba (AT)
(72) Erfinder: Koitz, Hannes, 9463 Reichenfels (AT); Fülöp, Uwe, 7400 Oberwart (AT); Danner, David, 8010 Graz (AT); Sliskovic, Valentino, 8063 Eggersdorf bei Graz (AT); Santner, Gerhard, 8151 Hitzendorf (AT); Ritter, Martin, 8044 Graz (AT); Unger, Gerd, 8262 Ilz (AT); Freytag, Bernhard, 8010 Graz (AT)
(74) Vertreter: Wirnsberger & Lerchbaum Patentanwälte OG

(57) **Zusammenfassung**

Die Erfindung betrifft einen Anschlusskorb (1), aufweisend einen Isolierkörper (2) zur Wärmedämmung und eine den Isolierkörper (2) durchdringende Bewehrungsstruktur, wobei die Bewehrungsstruktur ein oberes Bewehrungsprofil (3) und ein unteres Bewehrungsprofil (4) aufweist, welche vom Isolierkörper (2) abragen. Zur Erhöhung einer Einsatzpraktikabilität ist erfindungsgemäß vorgesehen, dass das obere Bewehrungsprofil (3) und/oder das untere Bewehrungsprofil (4) in einem jeweiligen Querschnitt eine quer zu einer Höhenrichtung (H), bevorzugt in einer Längsrichtung (L), des Isolierkörpers (2) geöffnete Profilform (5) aufweist.

## Beschreibung

Die Erfindung betrifft einen Anschlusskorb, aufweisend einen Isolierkörper zur Wärmedämmung und eine den Isolierkörper durchdringende Bewehrungsstruktur, wobei die Bewehrungsstruktur ein oberes Bewehrungsprofil und ein unteres Bewehrungsprofil aufweisen, welche vom Isolierkörper abragen.

Beim Anschluss von Balkonplatten an eine Wand oder Gebäudedecke, beispielsweise für einen Anschluss eines Balkons, ist es in der Regel beim Betonieren erforderlich, eine kraft- und momentübertragende Ankoppelung über eine Bewehrung sicherzustellen. Gleichzeitig soll ein solcher Anschluss üblicherweise derart erfolgen, dass möglichst keine Wärmebrücken zwischen der anzuschließenden Balkonplatte und der Gebäudedecke gebildet wird.

Um einen solchen Anschluss unter thermischer Isolation durchzuführen, wurden sogenannte Anschlusskörbe entwickelt. Diese sind üblicherweise mit einem Isolierkörper gebildet, durch welchen Bewehrungsprofile hindurchgeführt sind, um über ein Ende der Bewehrungsprofile eine Betonplatte und das andere Ende der Bewehrungsprofile beispielsweise eine Gebäudedecke miteinander zu verbinden, sodass der Isolierkörper zur Wärmedämmung zwischen diesen angeordnet ist. Häufig ist dabei zumindest ein oberes Bewehrungsprofil als Zuggurt zur Übertragung von Zugkräften und zumindest ein unteres Bewehrungsprofil als Druckgurt zur Übertragung von Druckkräften vorgesehen. An das obere und untere Bewehrungsprofil schließen in der Regel horizontale Anschlussbewehrungen zur Momentübertragung an. Häufig sind hierzu an das obere Bewehrungsprofil und untere Bewehrungsprofil beidseitig parallel zur jeweiligen Bewehrungsprofillängsachse verlaufende Horizontalstäbe angeschweißt. Die Querkraftübertragung erfolgt über lokale Biegung der Bewehrungsprofile. Zur Verankerung oder Erhöhung des Ausbrechwiderstandes im Beton können mehrere an das obere und untere Bewehrungsprofil angeschweißten Horizontalstäbe mit Bügel umfasst werden. Dadurch ist ein Ausbrechen aus dem Beton verhinderbar.

Übliche Anschlusskörbe weisen häufig eine sehr gute Eignung zur Aufnahme und Übertragung von Momenten auf, sind in der Regel aber weniger effizient in Bezug auf eine Querkraftübertragung.

Hier setzt die Erfindung an. Aufgabe der Erfindung ist es, einen Anschlusskorb der eingangs genannten Art anzugeben, welcher eine hohe Einsatzpraktikabilität ermöglicht.

Die Aufgabe wird erfindungsgemäß dadurch gelöst, dass bei einem Anschlusskorb der eingangs genannten Art das obere Bewehrungsprofil und/oder das untere Bewehrungsprofil in einem jeweiligen Querschnitt eine quer zu einer Höhenrichtung, bevorzugt in einer Längsrichtung, des Isolierkörpers geöffnete Profilform aufweist.

Ausgangspunkt der Erfindung ist die Überlegung, dass es vorteilhaft sein kann, positionsabhängig unterschiedliche Anschlusskörbe zu verwenden, um eine Einsatzoptimierung zu erreichen. Bekannte Anschlusskörbe weisen häufig eine sehr gute Eignung zur Aufnahme und Übertragung von Momenten auf, sind in der Regel aber weniger effizient in Bezug auf eine Querkraftableitung bzw. nicht im Hinblick auf eine solche optimiert. Häufig findet dadurch an Positionen, an welchen eine besonders ausgeprägte Querkraftübertragung erforderlich ist, bei einer Dimensionierungsauslegung von üblichen Anschlusskörben eine Überdimensionierung statt. Dies generiert regelmäßig unnötig Material- bzw. Kostenaufwand.

Durch einen positionsabhängigen Einsatz von Anschlusskörben, welche im Hinblick auf eine effiziente Querkraftübertragung optimiert sind, kann damit vorteilhaft eine Einsatzoptimierung erreicht werden. Es hat sich gezeigt, dass eine ausgeprägte Querkraftübertragung bzw. Traglaststeigerung erreichbar ist, wenn das obere Bewehrungsprofil und/oder untere Bewehrungsprofil eine quer zur Höhenrichtung, bevorzugt in Längsrichtung bzw. Längsachsenrichtung, des Isolierkörpers geöffnete Profilform aufweist. Eine Momentübertragung steht dabei nicht im Vordergrund. Entsprechend ist eine an das obere bzw. untere Bewehrungsprofil anschließende in Längsrichtung der Bewehrungsprofile, insbesondere horizontal, ausgerichtete Anschlussbewehrung nicht erforderlich. Es ist jedoch möglich, dass eine solche zusätzlich vorgesehen ist. Für eine effiziente Herstellung ist es günstig, wenn das obere und untere Bewehrungsprofil mit gleicher Profilform ausgebildet sind. Das obere und untere Bewehrungsprofil können unterschiedliche Ausrichtungen der geöffneten Profilformen aufweisen, wenngleich eine im Wesentlichen gleiche Ausrichtung bevorzugt ist. Bevorzugt weisen das obere und untere Bewehrungsprofil im jeweiligen Querschnitt jeweils eine in einer Längsrichtung des Isolierkörpers geöffnete Profilform auf. Die Längsrichtungen des Isolierkörpers, auf welche sich dabei eine Ausrichtung der Profilformen bezieht, können parallel oder antiparallel zueinander sein, wobei eine parallele Ausrichtung bzw. eine gleiche Ausrichtung der Profilformen des oberen und unteren Bewehrungsprofils bevorzugt ist.

Höhenrichtung bezeichnet dabei üblicherweise eine Richtung orthogonal zur Längsachse des Isolierkörpers und orthogonal zur Längsachse des oberen bzw. unteren Bewehrungsprofils. Das obere Bewehrungsprofil und untere Bewehrungsprofil sind in der Regel in Höhenrichtung beabstandet voneinander angeordnet, wobei vorgesehen sein kann, dass diese in Längsrichtung des Isolierkörpers seitlich versetzt zueinander angeordnet sind. Bevorzugt ist es, wenn das obere und untere Bewehrungsprofil derart angeordnet sind, dass diese im Wesentlichen auf einer in Höhenrichtung ausgerichteten Linie angeordnet sind. Das obere und untere Bewehrungsprofil sind vorzugsweise im Wesentlichen parallel zueinander ausgerichtet. Längsrichtung des Isolierkörpers bezeichnet üblicherweise jene Richtungen, welche parallel zu einer Längsachse des Isolierkörpers sind.

Die Profilform des oberen bzw. unteren Bewehrungsprofils ist üblicherweise umgesetzt, indem das Bewehrungsprofil im jeweiligen Querschnitt eine Profilkontur aufweist, welche mit zwei unmittelbar oder mittelbar miteinander verbundenen Segmenten gebildet ist, welche eine Öffnung der Profilkontur, insbesondere zu einem von der Profilkontur umschlossenen Bereich, bilden. Die Öffnung ist dabei quer zur Höhenrichtung, bevorzugt in einer Längsrichtung bzw. Längsachsenrichtung, des Isolierkörpers ausgerichtet.

Günstig ist es, wenn die Profilform im Wesentlichen doppel-T-förmig, I-Träger-förmig V-förmig, C-förmig oder U-förmig ist. Dadurch können praktikabel jeweils zwei die Segmente bildenden Schenkel umgesetzt sein, welche die quer zur Höhenrichtung ausgerichtete Öffnung bilden.

Von Vorteil ist es, wenn das obere Bewehrungsprofil und das untere Bewehrungsprofil durch einen oder mehrere, üblicherweise voneinander beabstandete, Querstäbe miteinander verbunden sind. Auf diese Weise kann eine Verankerung bzw. ein Ausbrechwiderstand der Bewehrungsprofile im Beton erhöht werden. Die Querstäbe können damit in deren Funktion mit aus dem Stand der Technik bekannten Bügelverbindungen bzw. Hakenverbindungen im Rahmen einer an Bewehrungsprofile angeschweißten horizontalen Anschlussbewehrung verglichen werden. Das obere und untere Bewehrungsprofil, welches durch zumindest einen Querstab verbunden ist, wird auch als Bewehrungsprofilpaar bezeichnet. Der bzw. die Querstäbe sind bevorzugt außerhalb des Isolierkörpers und vorzugsweise beabstandet von diesem angeordnet.

Vorteilhaft ist es, wenn das obere Bewehrungsprofil und das untere Bewehrungsprofil entlang deren Längsachsen durch mehrere voneinander beabstandete Querstäbe miteinander verbunden sind, wobei bevorzugt die Querstäbe im Wesentlichen parallel zueinander ausgerichtet sind. Üblicherweise befinden sich die Querstäbe dabei aus Gründen einer einfachen Fertigung auf der gleichen Seite des Isolierkörpers. In der Regel ist der jeweilige Querstab im Wesentlichen orthogonal zur Längsachse des durch den Querstab verbundenen oberen Bewehrungsprofils und/oder unteren Bewehrungsprofils ausgerichtet. Möglich ist aber auch eine schräge Anordung der Querstäbe, wobei diese dann bevorzugt parallel angeordnet sein können. Günstig ist es, wenn der jeweilige Querstab im Bereich dessen Enden mit dem oberen Bewehrungsprofil und unteren Bewehrungsprofil verbunden ist. Der bzw. die Querstäbe sind dabei vorzugsweise stoffschlüssig, insbesondere durch Schweißen oder Kleben, mit den Bewehrungsprofilen verbunden.

Es kann vorgesehen sein, dass zumindest ein Querstab in Endbereichen des oberen und unteren Bewehrungsprofils mit den Bewehrungsprofilen verbunden ist. Insbesondere kann der Querstab in Längsrichtung der Bewehrungsprofile bündig mit Enden des oberen und unteren Bewehrungsprofils abschließen. Endbereiche bzw. Enden bezeichnen üblicherweise jene Bereiche bzw. Teilstücke eines jeweiligen Bewehrungsprofils, welche entlang der Längserstreckung der Bewehrungsprofile einen maximalen Abstand vom Isolierkörper aufweisen. Im Besonderen hat es sich bewährt, wenn ein erster Querstab mit den Endbereichen des oberen und unteren Bewehrungsprofils verbunden ist und ein weiterer Querstab weiter innen zum Isolierkörper hin mit dem oberen und unteren Bewehrungsprofil verbunden ist. Ein äußerer Querstab bzw. Endstab kann im Bereich eines Endes des Bewehrungsprofils in Längsrichtung angeordnet sein, wohingegen ein innerer Querstab in einem Bereich nahe am Isolierkörper angeordnet ist. Dies kann auf einer oder zwei einander gegenüberliegenden Seiten des Isolierkörpers umgesetzt sein. Je nach Anwendungsbedingungen kann es günstig sein, wenn zumindest ein Querstab in einem äußeren Drittel einer Länge zwischen Ende und Isolierkörperübergang des jeweiligen oberen und unteren Bewehrungsprofils mit diesen verbunden ist. Die beschriebene Querstabanordnung gilt für zumindest eines, insbesondere eine Mehrheit, vorzugsweise sämtliche, der Bewehrungsprofilpaare.

Zweckmäßig ist es, wenn in Längsachsensicht der Bewehrungsprofile der jeweilige das obere und untere Bewehrungsprofil verbindende Querstab an einer der Öffnung der Profilform bzw. Profilkontur des oberen und/oder unteren Bewehrungsprofils gegenüberliegenden Seite mit dem oberen bzw. unteren Bewehrungsprofil verbunden ist. Ist beispielsweise das obere bzw. untere Bewehrungsprofil mit einer C-förmigen Profilform gebildet, ist es günstig, wenn der Querstab an einer Basisfläche der Profilform, von welcher die Schenkel der C-Form jeweils abragen, mit dem Bewehrungsprofil verbunden ist. Die Schenkel der C-Form, welche die Öffnung bilden, sind dabei vorzugsweise im Wesentlichen in einer Längsrichtung des Isolierkörpers ausgerichtet.

Von Vorteil ist es, wenn mehrere obere Bewehrungsprofile und mehrere untere Bewehrungsprofile vorhanden sind, wobei jeweils eines der oberen Bewehrungsprofile und eines der unteren Bewehrungsprofile entlang deren Längserstreckung durch einen oder mehrere Querstäbe miteinander verbunden sind. Es sind dadurch mehrere Bewehrungsprofilpaare gebildet, welche jeweils wie vorgenannt dargelegt ausgeführt sein können. Zweckmäßig ist es, wenn die oberen Bewehrungsprofile bzw. unteren Bewehrungsprofile jeweils eine in Richtung einer Längsachse des Isolierkörpers orientierte Reihe bilden, wobei üblicherweise die Reihen in Höhenrichtung des Isolierkörpers voneinander beabstandet sind. Die oberen bzw. unteren Bewehrungsprofile sind dabei untereinander, bevorzugt regelmäßig, beabstandet. Es kann zweckmäßig sein, wenn der Anschlusskorb bzw. die Bewehrungsstruktur nur mit einem einzelnen oberen Bewehrungsprofil und einem einzelnen unteren Bewehrungsprofil ausgebildet ist.

Bevorzugt ist es, wenn in Längsachsensicht der Bewehrungsprofile Querstäbe, welche dasselbe obere und untere Bewehrungsprofil bzw. Bewehrungsprofilpaar miteinander verbinden, auf derselben Bewehrungsprofilseite mit dem jeweiligen Bewehrungsprofil verbunden sind. Günstig ist es, wenn der jeweilige Querstab das obere und untere Bewehrungsprofil eines jeweiligen Bewehrungsprofilpaares an der gleichen Bewehrungsprofilseite miteinander verbindet. Von Vorteil ist es, wenn die Öffnungen des oberen und unteren Bewehrungsprofils eines jeweiligen Bewehrungsprofilpaares im Wesentlichen in eine gleiche Richtung gerichtet sind. Es hat sich bewährt, wenn unterschiedliche Bewehrungsprofilpaare verbindende Querstäbe an der gleichen Seite an den jeweiligen Bewehrungsprofilen angeordnet sind. Dies ermöglicht eine höhere Effizienz in der Herstellung. Zweckmäßig ist es, wenn die Öffnungen der oberen Bewehrungsprofile bzw. unteren Bewehrungsprofile im Wesentlichen in eine gleiche Richtung gerichtet sind.

Es hat sich bewährt, wenn die Bewehrungsstruktur an zumindest einer Seite, bevorzugt an zwei einander gegenüberliegenden Seiten, des Isolierkörpers vorgenannte Ausgestaltung aufweist - also der Anschlusskorb insbesondere an der jeweiligen Seite zumindest ein oder mehrere vom Isolierkörper abragende obere Bewehrungsprofile und zumindest ein oder mehrere vom Isolierkörper abragende untere Bewehrungsprofile aufweist, wobei die oberen und/oder unteren Bewehrungsprofile in einem jeweiligen Querschnitt eine quer zur Höhenrichtung, vorzugsweise in einer Längsrichtung, des Isolierkörpers geöffnete Profilform aufweisen. Es können dann an zumindest einer oder beiden Seiten des Isolierkörpers zumindest ein oberes und unteres Bewehrungsprofil mit einem oder mehreren Querstäben, wie insbesondere vorstehend ausgeführt, miteinander verbunden sein.

Üblicherweise erstrecken sich das obere bzw. untere Bewehrungsprofil gänzlich durch den Isolierkörper hindurch, sodass diese auf einander gegenüberliegenden Seiten des Isolierkörpers von diesem abragen. Es kann jeweils ein Abschnitt des oberen bzw. unteren Bewehrungsprofils vom Isolierkörper umhüllt sein.

Es kann günstig sein, wenn weitere Zug- und Druckbewehrungselemente, wie diese aus dem Stand der Technik bekannt sind, an den Bewehrungsprofilen angebracht sind. Ein Anbringen dieser kann stoffschlüssig, kraftschlüssig und/oder formschlüssig erfolgen. Zur Erreichung einer ausreichend hohen Querkraftübertragung sind diese jedoch nicht zwingend erforderlich.

Üblicherweise sind die Bewehrungsprofile und/oder Querstäbe aus einem nicht rostenden Material, beispielsweise nicht rostendem Stahl, gebildet. Es kann günstig sein, obere bzw. untere Bewehrungsprofile abschnittsweise aus einem nicht metallischen Material,

beispielsweise faserverstärktem, insbesondere glasfaserverstärktem oder basaltfaserverstärktem, Kunststoff auszubilden. Dadurch kann eine Wärmeübertragung über die Bewehrungsprofile minimiert werden. Dies gilt besonders für einen innerhalb des Isolierkörpers verlaufenden Abschnitt des oberen bzw. unteren Bewehrungsprofils.

Bewährt hat es sich, wenn ein Abstand zwischen der Oberkante des oberen Bewehrungsprofils und der Unterkante des unteren Bewehrungsprofils eines jeweiligen Bewehrungsprofilpaares von 50 mm bis 150 mm, insbesondere 90 mm bis 120 mm, bevorzugt etwa 110 mm, beträgt. Zweckmäßig ist es, wenn unmittelbar benachbarte obere bzw. untere Bewehrungsprofile bzw. benachbarte Bewehrungsprofilpaare einen Abstand von 50 mm bis 1500 mm, insbesondere 70 mm bis 600 mm, bevorzugt 100 mm bis 200 mm, aufweisen. Die Querstäbe befinden sich in der Regel außerhalb des Isolierkörpers und sind üblicherweise von diesem beabstandet. Die Querstäbe weisen üblicherweise einen Durchmesser zwischen 5 mm und 21 mm, beispielsweise zwischen 7 mm und 15 mm, bevorzugt etwa 10 mm, auf. Die Durchmesser der Querstäbe können gleich oder verscheiden sein, beispielsweise 8 mm und 10 mm. Bewährt hat es sich, wenn der Isolierkörper eine Breite zwischen 50 mm und 210 mm, insbesondere 70 bis 100 mm, bevorzugt etwa 80 mm, aufweist. Die Breite verläuft orthogonal zur Längsachsenrichtung und Höhenrichtung des Isolierkörpers, in der Regel im Wesentlichen parallel zu den Längsachsen der Bewehrungsprofile.

Vorteilhaft kann eine Anordnung mit einer Vielzahl von Anschlusskörben vorgesehen sein, wobei zumindest ein, bevorzugt mehrere, der Anschlusskörbe jeweils, insbesondere entsprechend vorgenannten Ausführungen, mit einem Isolierkörper und eine den Isolierkörper durchdringende Bewehrungsstruktur, wobei die Bewehrungsstruktur zumindest ein oberes Bewehrungsprofil und zumindest ein unteres Bewehrungsprofil, welche vom Isolierkörper abragen, aufweist, wobei das obere Bewehrungsprofil und untere Bewehrungsprofil entlang deren Längserstreckung durch einen oder mehrere Querstäbe miteinander verbunden sind und das obere und/oder untere Bewehrungsprofil in einem jeweiligen Querschnitt eine quer zu einer Höhenrichtung, bevorzugt in Längsrichtung, des Isolierkörpers geöffnete Profilform aufweist. Es versteht sich, dass die jeweiligen Anschlusskörbe dann entsprechend den hier dargelegten Merkmalen und Wirkungen ausgebildet sein können. Unterschiedliche Anschlusskörbe können dabei unterschiedlich ausgebildet sein.

Zweckmäßig ist es, wenn eine Anordnung von mehreren Anschlusskörben vorhanden ist, wobei die Anschlusskörbe zumindest bereichsweise voneinander beabstandet angeordnet sind. Die Anschlusskörbe können dabei jeweils gemäß einer vorgenannten Ausbildung umgesetzt sein. Insbesondere können die Anschlusskörbe beispielsweise jeweils nur mit einem einzelnen oberen Bewehrungsprofil und einem einzelnen unteren Bewehrungsprofil ausgebildet sein.

Weitere Merkmale, Vorteile und Wirkungen ergeben sich aus den nachfolgend dargestellten Ausführungsbeispielen. In den Zeichnungen, auf welche dabei Bezug genommen wird, zeigen:
- Fig. 1: einen Anschlusskorb in Seitenansicht;
- Fig. 2: den Anschlusskorb der Fig. 1 in Frontansicht;
- Fig. 3: und Fig. 4 einen weiteren Anschlusskorb in Seitenansicht und Frontansicht;
- Fig. 5: und Fig. 6 einen weiteren Anschlusskorb in Seitenansicht und Frontansicht.

Fig. 1 zeigt eine schematische Darstellung eines Anschlusskorbes 1 in Seitenansicht. Der Anschlusskorb 1 weist einen Isolierkörper 2 zur Wärmedämmung und eine den Isolierkörper 2 durchdringende Bewehrungsstruktur auf. Die Bewehrungsstruktur ist mit oberen Bewehrungsprofilen 3 und unteren Bewehrungsprofilen 4 gebildet, welche durch den Isolierkörper 2 hindurch verlaufen und an einander gegenüberliegenden Seiten des Isolierkörpers 2 den Isolierkörper 2 überragen. Die Bewehrungsprofile 3, 4 sind üblicherweise im Wesentlichen orthogonal zur Längsachse des Isolierkörpers 2 ausgerichtet. In der Regel ist vorgesehen, dass bei bestimmungsgemäßer Verwendung, beispielsweise zum Anschluss eines Balkons, sich der Isolierkörper 2 an einem Übergang zwischen Außenbereich und Innenbereich eines Gebäudes befindet. Die Bewehrungsprofile 3, 4 ragen auf der einen Seite des Isolierkörpers 2 in den Außenbereich und auf der anderen Seite des Isolierkörpers 2 in den Innenbereich von zu betonierenden Bauteilen.

Die Bewehrungsprofile 3, 4 weisen im jeweiligen Querschnitt durch diese eine geöffnete Profilform 5, beispielsweise eine C-förmige Profilform 5, auf. Dies ist in Fig. 2 ersichtlich dargestellt, welche eine schematische Darstellung des Anschlusskorbes 1 der Fig. 1 in Frontansicht darstellt. Die Bewehrungsprofile 3, 4 sind derart ausgerichtet, dass eine Öffnung der Profilform 5 in Richtung einer Längsrichtung L des Isolierkörpers 2 ausgerichtet ist. Die oberen Bewehrungsprofile 3 und unteren Bewehrungsprofile 4 sind in Längsachsensicht der Bewehrungsprofile 3, 4 jeweils reihenartig in Längsachsenrichtung des Isolierkörpers 2 voneinander beabstandet angeordnet, wobei die oberen Bewehrungsprofile 3 von den unteren Bewehrungsprofilen 3 in Höhenrichtung H des Isolierkörpers 2 voneinander beabstandet sind.

Jeweils eines der oberen Bewehrungsprofile 3 und eines der unteren Bewehrungsprofile 4, auch als Bewehrungsprofilpaar bezeichnet, sind mit zwei voneinander beabstandeten Querstäben 6 miteinander verbunden, wobei die Querstäbe 6 vorzugsweise orthogonal zu den Längsachsen des oberen Bewehrungsprofils 3 bzw. unteren Bewehrungsprofils 4 ausgerichtet sind. Dies kann nur auf einer Seite oder an beiden einander gegenüberliegenden Seiten des Isolierkörpers 2 umgesetzt sein.

Zweckmäßig kann es sein, wenn jeweils einer der Querstäbe 6 eines jeweiligen der Bewehrungsprofilpaare in einem äußeren Drittel einer Länge zwischen einem Ende und einem Isolierkörperübergang des jeweiligen oberen Bewehrungsprofils 3 und unteren Bewehrungsprofils 4 mit diesen verbunden ist. Der jeweilige andere Querstab 6 kann beispielsweise im Wesentlichen in der Mitte dieser Länge angeordnet sein.

Die Querstäbe 6 sind bevorzugt an einer der Öffnung der Profilform 5 gegenüberliegenden Seite des jeweiligen Bewehrungsprofils 3, 4 mit dem Bewehrungsprofil 3, 4 verbunden, also beispielsweise bei einer C-förmigen Profilform 5 des jeweiligen Bewehrungsprofils 3, 4 mit einer Basisfläche der Profilform 5, von welcher die Öffnung bildenden Schenkel der C-Form abzweigen, ersichtlich in Fig. 2. Das obere Bewehrungsprofil 3 und untere Bewehrungsprofil 4 eines jeweiligen Bewehrungsprofilpaares weisen mit deren jeweiligen Öffnungen bevorzugt im Wesentlichen in eine gleiche Richtung.

Für eine einfache Herstellung ist es zweckmäßig, wenn in Längsachsensicht der Bewehrungsprofile 3, 4 unterschiedliche Bewehrungsprofilpaare verbindende Querstäbe 6 an der gleichen Seite an den jeweiligen Bewehrungsprofilen 3, 4 angeordnet sind.

Fig. 3 und Fig. 4 zeigen schematische Darstellungen eines weiteren Anschlusskorbes 1, welcher in Fig. 3 in Seitenansicht und in Fig. 4 in Frontansicht dargestellt ist. Der Anschlusskorb 1 der Fig. 3 und Fig. 4 ist gemäß den Merkmalen des Anschlusskorbes 1 der Fig. 1 und Fig. 2 ausgebildet und unterscheidet sich von diesem lediglich durch eine andere Anordnung der Querstäbe 6. So ist vorgesehen, dass jeweils einer der Querstäbe 6 eines jeweiligen der Bewehrungsprofilpaare in Längsrichtung der Bewehrungsprofile 3, 4 bündig mit Enden des oberen Bewehrungsprofils 3 und unteren Bewehrungsprofils 4 abschließt.

In Fig. 5 und Fig. 6 ist eine weitere Ausführungsvariante dargestellt. In dieser Ausführungsvariante sind Querstäbe 6 vorgesehen, die schräg zu den Bewehrungsprofile 3, 4 angeordnet sind und mit diesen einen Winkel einschließen.

Derart ausgebildete Anschlusskörbe ermöglichen eine effiziente Querkraftübertragung bzw. Traglaststeigerung und einen zweckoptimierten Einsatz des Anschlusskorbes 1 an Positionen mit entsprechenden Anforderungen. Insbesondere in Kombination mit bekannten Anschlusskörben ist damit ein belastungsdifferenzierter Einsatz von Anschlusskörben ermöglicht.

## Patentansprüche

1. Anschlusskorb (1), aufweisend einen Isolierkörper (2) zur Wärmedämmung und eine den Isolierkörper (2) durchdringende Bewehrungsstruktur, wobei die Bewehrungsstruktur ein oberes Bewehrungsprofil (3) und ein unteres Bewehrungsprofil (4) aufweist, welche vom Isolierkörper (2) abragen, **dadurch gekennzeichnet, dass** das obere Bewehrungsprofil (3) und/oder das untere Bewehrungsprofil (4) in einem jeweiligen Querschnitt eine quer zu einer Höhenrichtung (H), bevorzugt in einer Längsrichtung (L), des Isolierkörpers (2) geöffnete Profilform (5) aufweist.

2. Anschlusskorb (1) nach Anspruch 1, **dadurch gekennzeichnet, dass** die Profilform (5) im Wesentlichen doppel-T-förmig, I-Träger-förmig, V-förmig, C-förmig oder U-förmig ist.

3. Anschlusskorb (1) nach Anspruch 1 oder 2, **dadurch gekennzeichnet, dass** das obere Bewehrungsprofil (3) und untere Bewehrungsprofil (4) durch einen oder mehrere Querstäbe (6) miteinander verbunden sind.

4. Anschlusskorb (1) nach Anspruch 1 oder 3, **dadurch gekennzeichnet, dass** das obere Bewehrungsprofil (3) und das untere Bewehrungsprofil (4) entlang deren Längsachsen durch mehrere voneinander beabstandete Querstäbe (6) miteinander verbunden sind, wobei bevorzugt die Querstäbe (6) im Wesentlichen parallel zueinander ausgerichtet sind.

5. Anschlusskorb (1) nach einem der Ansprüche 1 bis 4, **dadurch gekennzeichnet, dass** der jeweilige Querstab (6) im Wesentlichen orthogonal zur Längsachse des durch den Querstab (6) verbundenen oberen Bewehrungsprofils (3) und/oder unteren Bewehrungsprofils (4) ausgerichtet ist.

6. Anschlusskorb (1) nach einem der Ansprüche 1 bis 5, **dadurch gekennzeichnet, dass** der jeweilige Querstab (6) im Bereich dessen Enden mit dem oberen Bewehrungsprofil (3) und unteren Bewehrungsprofil (4) verbunden ist.

7. Anschlusskorb (1) nach Anspruch 1 oder 6, **dadurch gekennzeichnet, dass** mehrere obere Bewehrungsprofile (3) und mehrere untere Bewehrungsprofile (4) vorhanden sind, wobei jeweils eines der oberen Bewehrungsprofile (3) und eines der unteren Bewehrungsprofile (4) entlang deren Längserstreckung durch einen oder mehrere Querstäbe (6) miteinander verbunden sind.

8. Anordnung von mehreren Anschlusskörben (1) nach einem der Ansprüche 1 bis 7, wobei die Anschlusskörbe (1) zumindest bereichsweise voneinander beabstandet angeordnet sind.
